# FASCICULE DE BREVET EUROPEEN

(11) **EP 1 623 171 B1**
(45) Date de publication et mention de la délivrance du brevet: **26.05.2010**
(21) Numéro de dépôt: 04722884.6
(22) Date de dépôt: 24.03.2004
(51) Int. Cl.: F25J 3/04

(54) **PROCEDE ET INSTALLATION DE SEPARATION D'AIR PAR DISTILLATION CRYOGENIQUE**
VERFAHREN UND VORRICHTUNG ZUR TIEFTEMPERATURZERLEGUNG VON LUFT
CRYOGENIC DISTILLATION METHOD AND SYSTEM FOR AIR SEPARATION

(30) Priorité: 05.05.2003 FR 0350141
(43) Date de publication de la demande: 08.02.2006
(73) Titulaire: L'AIR LIQUIDE, Société Anonyme pour l'Etude et l'Exploitation des Procédés Georges Claude, 75007 Paris (FR)
(72) Inventeur: LE BOT, Patrick, F-94300 Vincennes (FR); DE CAYEUX, Olivier, F-94130 Nogent sur Marne (FR)
(74) Mandataire: Mercey, Fiona Susan
(86) Numéro de dépôt international: PCT/FR2004/050122
(87) Numéro de publication internationale: WO 2004/099690

(56) Documents cités:
- EP-A- 0 504 029
- EP-A- 0 644 388
- DE-A- 19 951 521
- US-A- 4 072 023
- US-A- 5 475 980

## Description

La présente invention est relative à un procédé et à une installation de séparation d'air par distillation cryogénique, selon le préambule des revendications 1 et 14. Un tel procédé et une telle installation sont connus de la Figure 4 de US-A-5475980.

Il est connu de produire un gaz de l'air sous pression par vaporisation de liquide pressurisé dans une ligne d'échange d'un appareil de séparation d'air par échange de chaleur avec un gaz comprimé à partir d'une température cryogénique. Des appareils de ce type sont connus de FR-A-2688052, EP-A-0644388, EP-A-1014020 et de FR-A-2851330.

L'efficacité énergétique des appareils connus n'est pas excellente car il faut évacuer les entrées thermiques liées à la compression cryogénique.

De plus, pour les schémas tels que celui de la Figure 7 de US-A-5475980, l'ensemble de la turbine couplée au surpresseur froid est associé à un système de dissipation d'énergie (frein d'huile), intégré sur l'axe des machines et technologiquement limité à de petites puissances (de l'ordre de 70 KW).

Néanmoins, ce type de procédé paraît avoir un intérêt économique, en particulier lorsque l'énergie est peu valorisée ou disponible à faible coût. Il est donc potentiellement intéressant de pouvoir s'affranchir de la limite technologique du frein d'huile intégré à l'axe de l'ensemble turbine/booster.

Un but de l'invention est de proposer une alternative qui permette de réaliser des schémas de procédé à surpresseur froid sans système de dissipation d'énergie intégré à l'axe turbine surpresseur, et donc d'envisager d'utiliser ce schéma pour à peu près toutes les tailles d'appareils de séparation d'air.

Selon la présente invention, il est prévu un procédé selon la revendication 1.

Selon d'autres aspects facultatifs de l'invention :
- les conditions d'admission et de refoulement des deux turbines sont proches ou identiques en termes de pression et de température ;
- l'air envoyé aux turbines est à la haute pression (Figure 2) ;
- l'air envoyé aux turbines est à une pression supérieure à la haute pression et provient du surpresseur froid et/ou du surpresseur constituant le dispositif de dissipation ou faisant partie de celui-ci (Figures 1 et 3) ;
- tout l'air envoyé aux turbines provient du surpresseur constituant le dispositif de dissipation ou faisant partie de celui-ci et l'air surpressé dans le surpresseur froid poursuit son refroidissement dans la ligne d'échange, est détendu, liquéfié et envoyé à au moins une colonne de la double colonne ou la triple colonne (Figure 1) ;
- une partie de l'air surpressée dans le surpresseur froid est envoyée aux turbines et le reste poursuit son refroidissement dans la ligne d'échange, est détendu, liquéfié et envoyé à au moins une colonne de la double colonne ou la triple colonne (Figure 3) ;
- au moins une partie de l'air à la haute pression est surpressée dans le surpresseur froid ;
- l'air à haute pression est divisé en au moins deux parties, une partie étant surpressée dans le surpresseur froid et une autre partie (le reste) dans le surpresseur constituant le dispositif de dissipation ou faisant partie de celui-ci (Figure 1) ;
- au moins une partie de l'air provenant du surpresseur constituant le dispositif de dissipation ou faisant partie de celui-ci est envoyée au surpresseur froid (Figure 2) ;
- au moins une partie de l'air surpressé dans le surpresseur constituant le dispositif de dissipation ou faisant partie de celui-ci est envoyée aux turbines ;
- une partie de l'air provenant du surpresseur constituant le dispositif de dissipation ou faisant partie de celui-ci se refroidit contre au moins un liquide qui se vaporise dans la ligne d'échange, est détendu, liquéfié et envoyé à une colonne de la double ou triple colonne ;
- on produit au moins un produit final sous forme liquide ;
- tout l'air gazeux destiné aux colonnes de la double ou triple colonne provient des turbines de détente d'air.

Selon un autre aspect de l'invention, il est prévu une installation selon la revendication 14.

Selon d'autres aspects facultatifs, l'installation comprend
- des moyens pour envoyer de l'air aux turbines depuis le surpresseur froid et/ou le surpresseur constituant le moyen de dissipation d'énergie ou faisant partie de celui-ci ;
- des moyens pour envoyer au moins une partie de l'air à distiller au surpresseur constituant le moyen de dissipation d'énergie ou faisant partie de celui-ci.

De préférence les deux surpresseurs sont connectés en série ou en parallèle et les turbines sont connectées en parallèle.

De préférence la température d'aspiration du deuxième surpresseur est supérieure à la température d'entrée des turbines.

On utilisera une turbine complémentaire, fonctionnant en parallèle de la turbine du premier ensemble turbine surpresseur, et équipée de son propre système de dissipation d'énergie. Favorablement, ce système sera un surpresseur suivi d'un réfrigérant à eau installé en partie chaude.

« Proches en termes de pression » veut dire que les pressions diffèrent d'au plus 5 bars, de préférence d'au plus 2 bars. « Proches en termes de température » veut dire que les températures diffèrent d'au plus de 15°C, de préférence au plus 10°C.

Un surpresseur est un compresseur à un seul étage.

Toutes les pressions mentionnées sont des pressions absolues.

Le terme « condensation » comprend la pseudo condensation. Le terme « vaporisation » comprend la pseudo vaporisation.

Cette invention se distingue de US-A- 5 475 980 en ce sens que dans la Figure 4 (turbine 9 optionnelle), les deux turbines 8, 32 aspirent à des pressions très différenciées, la différence étant d'au moins 14 bars et dans la Figure 5, la différence de pressions est d'environ 13 bars et une turbine échappe à la basse pression, ce qui est pénalisant pour de l'oxygène pur.

L'invention sera décrite en plus de détails en se référant aux figures dans lesquelles :
- Les Figures 1, 2 et 3 représentent un appareil de séparation d'air selon l'invention.
- Dans la Figure 1, un débit d'air à la pression atmosphérique est comprimé à environ 15 bars dans un compresseur principal (non-illustré). L'air est ensuite éventuellement refroidi, avant d'être épuré pour enlever les impuretés (non-illustré). L'air épuré est divisé en deux. Une partie de l'air 3 est envoyée à un surpresseur 5 jusqu'à une pression d'entre 17 et 20 bars et ensuite l'air surpressé est refroidi par un réfrigérant à l'eau 7 avant d'être envoyé au bout chaud de la ligne d'échange pincipal 9 de l'appareil de séparation d'air. L'air surpressé 11 se refroidit jusqu'à une température intermédiaire avant de sortir de la ligne d'échange et d'être divisé en deux fractions. Une fraction 13 est envoyée dans une turbine 17 et le reste, une fraction 15 est envoyée dans une turbine 19. Les deux turbines ont la même température et pression d'aspiration et la même température et pression de sortie mals il est évidemment possible que ces températures et pression soient proches les unes des autres au lieu d'être identiques. Les deux débits turbines sont mélangés pour former un débit 21 d'air gazeux qui est envoyé vers le système de colonnes comme il sera décrit vis-à-vis de la Figure 2. En variante, la turbine 19 peut être une turbine d'insufflation débouchant à la pression de la colonne basse pression.

Une autre partie 2 de l'air à 15 bars constituant le reste de Pair est refroidie dans la ligne d'échange à une température intermédiaire supérieure à la température d'aspiration des turbines 17, 19. comprimée dans un deuxième surpresseur 23 jusqu'à 30 bars environ et introduite dans la ligne d'échange 9 à une température plus élevée afin de poursuivre son refroidissement.

Ainsi, l'air 37 à 30 bars se liquéfie dans la ligne d'échange et de l'oxygène liquide 25 se vaporise dans la ligne d'échange, la température de vaporisation du liquide étant proche de la température d'aspiration du deuxième surpresseur 23. L'air liquéfié sort de la ligne d'échange et est envoyé vers le système de colonnes.

Un débit d'azote résiduaire 27 se réchauffe dans la ligne d'échange 9.

Le premier surpresseur 5 est couplé avec l'une des turbines 17, 19 et le deuxième surpresseur 23 est couplé avec l'autre des turbines 19, 17.

Le système de colonnes d'un appareil de séparation d'air est constitué par une colonne moyenne pression 100 thermiquement reliée avec une colonne basse pression 200.

La colonne moyenne pression opère à une pression de 5,5 bars mais peut opérer à une pression plus élevée.

L'air gazeux 21 provenant des deux turbines 17, 19 est le débit envoyé en cuve de la colonne moyenne pression 100.

l'air liquéfié 37 est détendu dans la vanne 39 et divisé en deux, une partie étant envoyée à la colonne moyenne pression 100 et le reste à la colonne basse pression 200.

Du liquide riche 51, du liquide pauvre inférieur 53 et du liquide pauvre supérieur 55 sont envoyés depuis la colonne moyenne pression 100 vers ta colonne basse pression 200 après des étapes de détente dans des vannes et de sous-refroidissement.

De l'oxygène liquide 57 et de l'azote liquide 59 sont soutirés comme produits finaux de la double colonne.

De l'oxygène liquide est pressurisé par la pompe 500 et envoyé comme liquide pressurisé 25 vers la ligne d'échange 9. D'autres liquides, pressurisés ou non, peuvent se vaporiser dans la ligne d'échange.

De l'azote gazeux est optionnellement soutiré de la colonne moyenne pression et se refroidit également dans la ligne d'échange 9.

De l'azote 33 est soutiré en tête de la colonne basse pression et se réchauffe (conduite 29) dans la ligne d'échange, après avoir servi à sous-refroidir les liquides de reflux.

De l'azote résiduaire 27 est soutiré d'un niveau inférieur de la colonne basse pression et se réchauffe dans la ligne d'échange, après avoir servi à sous-refroidir les liquides de reflux.

La colonne peut éventuellement produire de l'argon en traitant un débit soutiré en colonne basse pression 200.

En variante de la Figure 1, seule une partie de l'air surpressé dans le premier surpresseur est envoyée vers les turbines 17, 19. Le reste de l'air 41 se retrouve liquéfié à la sortie de la ligne d'échange. Le liquide est ensuite détendu dans une vanne 43 et mélangé au liquide 30 détendu dans la vanne 39. Le reste de la Figure est identique à celle de la Figure 1.

Dans la Figure 2, un débit d'air à la pression atmosphérique est comprimé à 15 bars dans un compresseur principal 1. L'air est ensuite éventuellement refroidi et épuré pour enlever les impuretés et refroidi. Une première partie de l'air épuré est surpressée dans le premier surpresseur 5 jusqu'à une pression d'environ 17 bars avant d'être refroidi par un réfrigérant à l'eau 7.

En sortie de réfrigérant 7, l'air 11 est surpressé dans le deuxième surpresseur 23 jusqu'à environ 30 bars après avoir été refroidi jusqu'à une température intermédiaire de la ligne d'échange 9, proche de la température de vaporisation de l'oxygène liquide. L'air à 30 bars est ensuite réintroduit dans l'échangeur 9 à une température plus élevée et se refroidit en traversant la ligne d'échange et se trouve liquéfié. L'air 33 est divisé en deux, détendu et envoyé aux deux colonnes 100,200.

La deuxième partie 2 de l'air à 15 bars est refroidie dans la ligne d'échange à une température inférieure à la température d'aspiration du surpresseur 23, sort de la ligne d'échange et est divisée en deux. Chaque partie de l'air est détendue dans une turbine 17,19 avant d'être envoyée à la colonne moyenne pression 100.

Le surpresseur chaud 5 est couplé à la turbine 17 et le surpresseur froid 23 est couplé à la turbine 19.

Dans la Figure 2, les deux turbines 17 et 19 sont alimentées non pas avec de l'air provenant du surpresseur chaud mais avec de l'air à la haute pression. Le surpresseur froid 23 surprese tout l'air provenant du surpresseur chaud 5 et cet air est ensuite liquéfié. La pression d'entrée des turbines est donc plus basse que dans la Figure 1. Le reste de la Figure 2 est identique à la Figure 1.

Dans la Figure 3, le surpresseur chaud 5 est supprimé. Tout l'air 1 est envoyé à la ligne d'échange à une seule pression supérieure de 5 à 10 bars à la moyenne pression. Cet air est soutiré de la ligne d'échange à une température intermédiaire et tout l'air est surpressé à une température inférieure à l'ambiante jusqu'à une pression de 18 bars dans le surpresseur froid 23. Ensuite l'air surpressé est divisé en deux Une partie 33 poursuit son refroidissement jusqu'au bout froid de la ligne d'échange, se liquéfie et est détendue pour être envoyée dans au moins une colonne du système de colonnes 100, 200.

Le reste de l'air sort de la ligne d'échange à une température Intermédiaire inférieure à la température d'aspiration du surpresseur froid, est divisé en deux et envoyé à deux turbines 17, 19 ayant les mêmes conditions ou des conditions proches de température et pression à l'entrée et à la sortie. Le débit réuni d'air détendu dans les turbines 17, 19 est envoyé à la colonne moyenne pression et constitue la seule entrée d'air gazeux dans la double colonne.

Le surpresseur froid 23 est couplé à la turbine 19 et la turbine 17 est couplée à une génératrice électrique 61 qui peut être remplacée par un frein d'huile.

## Revendications

1. Procédé de séparation d'air par distillation cryogénique dans une installation comprenant une double ou triple colonne (100,200) de séparation d'air, dont la colonne opérant à la pression la plus élevée (100) opère à une pression dite moyenne pression et une ligne d'échange (9) dans lequel :
a) tout l'air est porté à une haute pression plus supérieure d'au moins 5 bars à la moyenne pression et épuré à cette haute pression,
b) une partie du débit d'air épuré est refroidie dans la ligne d'échange et est divisée en deux fractions,
c) chaque fraction se détend dans une turbine (17,19),
d) la pression d'admission des deux turbines est supérieur ou les pressions des deux turbines sont supérieures d'au moins 5 bars à la moyenne pression,
e) la pression de refoulement d'au moins une des deux turbines est sensiblement égale à la moyenne pression,
f) on envoie au moins une partie de l'air détendu dans au moins une des turbines à la colonne moyenne pression de la double ou triple colonne,
g) un surpresseur froid (23) mécaniquement relié à une des turbines de détente aspire de l'air, qui a subi un refroidissement dans la ligne d'échange, et refoule l'air à une température supérieure à la température d'admission, et le fluide ainsi comprimé est réintroduit dans la ligne d'échange dans laquelle au moins une partie du fluide se condense,
h) au moins un liquide pressurisé provenant d'une des colonnes est vaporisé dans la ligne d'échange à une température de vaporisation et
i) la turbine (17) non couplée au surpresseur froid est pourvue d'un dispositif de dissipation d'énergie **caractérisé en ce que** le dispositif est choisi parmi :
I) un surpresseur (5) autre que le surpresseur froid et mécaniquement couplé à ladite turbine non couplée au surpresseur froid et suivi d'un réfrigérant
II) un système à frein d'huile
III) une génératrice électrique (61)
et **en ce que** la partie du débit d'air épuré est divisée en deux fonctions après avoir été refroidie dans la ligne d'échange, et éventuellement
j) la température d'aspiration du surpresseur froid (23) est proche de la température de vaporisation du liquide.

2. Procédé selon la revendication 1 dans lequel les conditions d'admission et de refoulement des deux turbines (17,19) sont proches ou identiques en termes de pression et de température.

3. Procédé selon la revendication 1 ou 2 dans lequel l'air (2) envoyé aux turbines (17,19) est à la haute pression.

4. Procédé selon l'une des revendications 1 ou 2 dans lequel l'air (13,15) envoyé aux turbines est à une pression supérieure à la haute pression et provient du surpresseur froid (23).

5. Procédé selon la revendication 4 dans lequel tout l'air envoyé aux turbines (17,19) provient du surpresseur (5) constituant le dispositif de dissipation ou faisant partie de celui-ci et l'air surpressé dans le surpresseur froid (23) poursuit son refroidissement dans la ligne d'échange, est détendu, liquéfié et envoyé à au moins une colonne (100,200) de la double colonne ou la triple colonne.

6. Procédé selon l'une des revendications 1 à 4 dans lequel une partie (13,15) de l'air surpressé dans le surpresseur froid (23) est envoyée aux turbines (17,19) et le reste (33) poursuit son refroidissement dans la ligne d'échange, est détendu, liquéfié et envoyé à au moins une colonne de la double colonne ou la triple colonne.

7. Procédé selon l'une des revendications précédentes dans lequel au moins une partie de l'air à la haute pression est surpressée dans le surpresseur froid (23).

8. Procédé selon l'une des revendications précédentes dans lequel l'air à haute pression est divisé en au moins deux parties, une partie étant surpressée dans le surpresseur froid (23) et une autre partie ou le reste dans le surpresseur (5) constituant le dispositif de dissipation ou faisant partie de celui-ci.

9. Procédé selon l'une des revendications 1 à 7 dans lequel au moins une partie de l'air provenant du surpresseur (5) constituant le dispositif de dissipation ou faisant partie de celui-ci est envoyée au surpresseur froid (23).

10. Procédé selon l'une des revendications précédentes dans lequel au moins une partie de l'air surpressé dans le surpresseur (5) constituant le dispositif de dissipation ou faisant partie de celui-ci est envoyée aux turbines (17,19), la pression de l'air envoyé aux turbines étant éventuellement supérieure à la haute pression.

11. Procédé selon l'une des revendications précédentes dans lequel au moins une partie de l'air provenant du surpresseur (5) constituant le dispositif de dissipation ou faisant partie de celui-ci se refroidit contre au moins un liquide qui se vaporise dans la ligne d'échange, est détendu, liquéfié et envoyé à une colonne de la double ou triple colonne.

12. Procédé selon l'une des revendications précédentes dans lequel on produit au moins un produit final (57,59) sous forme liquide.

13. Procédé selon l'une des revendications précédentes dans lequel tout l'air gazeux (21) destiné aux colonnes de la double ou triple colonne provient des turbines de détente d'air.

14. Installation de séparation d'air par distillation cryogénique comprenant :
a) une double ou triple colonne (100,200) de séparation d'air, dont la colonne (100) opérant à la pression la plus élevée opère à une pression dite moyenne pression,
b) une ligne d'échange (9),
c) des moyens pour porter tout l'air à une haute pression plus élevée que la moyenne pression et des moyens pour l'épurer à cette haute pression,
d) des moyens pour envoyer une partie du débit d'air épuré dans la ligne d'échange pour le refroidir et des moyens pour diviser cet air refroidi en deux fractions,
e) deux turbines (17,19) et des moyens pour envoyer une fraction d'air à chaque turbine,
f) des moyens pour envoyer au moins une partie de l'air détendu dans au moins une des turbines à la colonne moyenne pression de la double ou triple colonne,
g) un surpresseur froid (23), des moyens pour envoyer de l'air soutiré, de préférence, à un point intermédiaire, de la ligne d'échange principale au surpresseur froid et des moyens pour envoyer de l'air surpressé dans le surpresseur froid dans la ligne d'échange à un point intermédiaire en amont du point de soutirage,
h) des moyens (500) pour pressuriser au moins un liquide provenant d'une des colonnes, des moyens pour envoyer l'au moins un liquide pressurisé dans la ligne d'échange et des moyens pour sortir un liquide vaporisé de la ligne d'échange,
i) le surpresseur froid est couplé à une des turbines (19) et
j) la turbine non-couplée (17) au surpresseur froid est couplée à un moyen de dissipation d'énergie
**caractérisée en ce que** le moyen de dissipation comprend
I) un surpresseur (5) autre que le surpresseur froid et mécaniquement couplé à ladite turbine non couplée au surpresseur froid et suivi d'un réfrigérant ou
II) un système à frein d'huile ou
III) une génératrice électrique (61)
et **en ce que** les moyens pour diviser l'air en deux fractions sont en aval de la ligne d'échange.

15. Installation selon la revendication 14 comprenant des moyens pour envoyer de l'air aux turbines depuis le surpresseur froid (23) et/ou le surpresseur (5) constituant le moyen de dissipation d'énergie ou faisant partie de celui-ci.

16. Installation selon la revendication 14 ou 15 comprenant des moyens pour envoyer au moins une partie de l'air à distiller au surpresseur (5) constituant le moyen de dissipation d'énergie ou faisant partie de celui-ci.

17. Installation selon une des revendications 14 à 16 dans laquelle les deux surpresseurs (5, 23) sont connectés en série ou en parallèle et les turbines sont connectées en parallèle (17, 19).

## Claims

1. A process for the separation of air by cryogenic distillation in an installation comprising a double or triple air separation column (100, 200), the column (100) of which, operating at the higher pressure, operates at a pressure called the medium pressure, and an exchange line (9), in which process:
a) all the air is taken to a high pressure, at least 5 bar higher than the medium pressure, and purified at this high pressure;
b) a portion of the purified air stream is cooled in the exchange line and is divided into two fractions;
c) each fraction is expanded in a turbine (17, 19);
d) the intake pressure of the two turbines is, or the pressures of the two turbines are, at least 5 bar above the medium pressure;
e) the delivery pressure of at least one of the two turbines is substantially equal to the medium pressure;
f) at least one portion of the air expanded in at least one of the turbines is sent to the medium-pressure column of the double or triple column;
g) a cold booster (23) mechanically coupled to one of the expansion turbines draws in air, which has been cooled in the exchange line, and delivers the air at a temperature above the intake temperature, and the fluid thus compressed is reintroduced into the exchange line in which at least a portion of the fluid condenses;
h) at least one pressurized liquid coming from one of the columns is vaporized in the exchange line at a vaporization temperature; and
i) the turbine (17) not coupled to the cold booster is provided with an energy dissipation device, which process is **characterized in that** the device is chosen from:
I) a booster (5) other than the cold booster and mechanically coupled to said turbine not coupled to the cold booster followed by a cooler;
II) an oil brake system; and
III) an electrical generator (61);
and **in that** the portion of the purified air stream is divided into two fractions after having been cooled in the exchange line;
and, optionally:
j) the intake temperature of the cold booster (23) is close to the liquid vaporization temperature.

2. Process according to Claim 1, in which the intake and delivery conditions of the two turbines (17, 19) are similar or identical in terms of pressure and temperature.

3. Process according to Claim 1 or 2, in which the air (2) sent to the turbines (17, 19) is at the high pressure.

4. Process according to either of Claims 1 and 2, in which the air (13, 15) sent to the turbines is at a pressure higher than the high pressure and comes from the cold booster (23).

5. Process according to Claim 4, in which all the air sent to the turbines (17, 19) comes from the booster (5) constituting the dissipation device or forming part of the latter, and the air boosted in the cold booster (23) continues to be cooled in the exchange line, is expanded, liquefied and sent to at least one column (100, 200) of the double column or triple column.

6. Process according to one of Claims 1 to 4, in which a portion (13, 15) of the air boosted in the cold booster (23) is sent to the turbines (17, 19) and the remainder (33) continues to be cooled in the exchange line, is expanded, liquefied and sent to at least one column of the double column or the triple column.

7. Process according to one of the preceding claims, in which at least one portion of the air at the high pressure is boosted in the cold booster (23).

8. Process according to one of the preceding claims, in which the air at high pressure is divided into at least two portions, one portion being boosted in the cold booster (23) and another portion or the remainder in the booster (5) constituting the dissipation device or forming part of the latter.

9. Process according to one of Claims 1 to 7, in which at least one portion of the air coming from the booster (5) constituting the dissipation device or forming part of the latter is sent to the cold booster (23).

10. Process according to one of the preceding claims, in which at least one portion of the air boosted in the booster (5) constituting the dissipation device or forming part of the latter is sent to the turbines (17, 19), the pressure of the air vent to the turbines being optionally above the high pressure.

11. Process according to one of the preceding claims, in which at least one portion of the air coming from the booster (5) constituting the dissipation device or forming part of the latter is cooled against at least one liquid that vaporizes in the exchange line, is expanded, liquefied and sent to a column of the double or triple column.

12. Process according to one of the preceding claims, in which at least one final product (57, 59) in liquid form is produced.

13. Process according to one of the preceding claims, in which all the gaseous air (21) intended for the columns of the double or triple column comes from the air expansion turbines.

14. Air separation installation for separating air by cryogenic distillation, comprising:
a) a double or triple air separation column (100, 200), the column (100) of which that operates at the higher pressure operates at a pressure called the medium pressure;
b) an exchange line (9);
c) means for taking all the air to a high pressure, higher than the medium pressure, and means for purifying it at this high pressure;
d) means for sending a portion of the purified air stream into the exchange line in order to cool said stream, and means for dividing this air into two fractions;
e) two turbines (17, 19) and means for sending a fraction of the air to each turbine;
f) means for sending at least one portion of the air expanded in at least one of the turbines to the medium-pressure column of the double or triple column;
g) a cold booster (23), means for sending air, withdrawn from the main exchange line, preferably at an intermediate point, to the cold booster and means for sending air boosted in the cold booster into the exchange line at an intermediate point upstream of the withdrawal point;
h) means (500) for pressurizing at least one liquid coming from one of the columns, means for sending at least one pressurized liquid into the exchange line, and means for extracting a vaporized liquid from the exchange line; and
i) the cold booster is coupled to one (19) of the turbines, and the turbine (17) not coupled to the cold booster is coupled to an energy dissipation means, **characterized in that** the dissipation means comprises:
I) a booster (5) other than the cold booster and coupled mechanically to said turbine not coupled to the cold booster followed by a cooler; or
II) an oil brake system; or
III) an electrical generator (61);
and **in that** the means for dividing the air into two fractions are downstream from the exchange line.

15. Installation according to Claim 14, comprising means for sending air to the turbines from the cold booster (23) and/or from the booster (5) constituting the energy dissipation means or forming part of the latter.

16. Installation according to Claim 14 or 15, comprising means for sending at least one portion of the air to be distilled into the booster (5) constituting the energy dissipation means or forming part of the latter.

17. Installation according to one of Claims 14 to 16, in which the two boosters (5, 23) are connected in series or in parallel, and the turbines (17, 19) are connected in parallel.

## Patentansprüche

1. Verfahren zur Zerlegung von Luft durch Tieftemperaturdestillation in einer Anlage, welche eine doppelte oder dreifache Säule (100, 200) zur Zerlegung von Luft umfasst, wobei die Säule (100), die mit dem höchsten Druck arbeitet, mit einem Druck arbeitet, der mittlerer Druck genannt wird, und eine Wärmetauschstrecke (9), wobei:
a) die gesamte Luft auf einen hohen Druck gebracht wird, wenigstens 5 bar höher als der mittlere Druck, und bei diesem hohen Druck gereinigt wird,
b) ein Abschnitt des Stroms gereinigter Luft in der Wärmetauschstrecke gekühlt und in zwei Teilströme geteilt wird,
c) jeder Teilstrom in einer Turbine (17, 19) entspannt wird,
d) der Eintrittsdruck der zwei Turbinen höher ist, oder die Drücke der zwei Turbinen um wenigstens 5 bar höher sind als der mittlere Druck,
e) der Förderdruck wenigstens einer der zwei Turbinen im Wesentlichen gleich ist dem mittleren Druck,
f) wenigstens ein Abschnitt der Luft, welche in wenigstens einer der Turbinen entspannt worden ist, zu der Säule mittleren Drucks der doppelten oder dreifachen Säule geführt wird,
g) ein kalter Verdichter (23), welcher mechanisch mit einer der Entspannungsturbinen verbunden ist, Luft ansaugt, die in der Wärmetauschstrecke eine Kühlung erfahren hat, und die Luft bei einer Temperatur, höher als die Eintrittstemperatur, fördert, und das derart komprimierte Fluid erneut in die Wärmetauschstrecke eingeleitet wird, in welcher wenigstens ein Abschnitt des Fluids kondensiert,
h) wenigstens eine unter Druck gesetzte Flüssigkeit, welche aus einer der Säulen kommt, in der Wärmetauschstrecke bei einer Verdampfungstemperatur verdampft wird, und
i) die Turbine (17), welche nicht mit dem kalten Verdichter gekoppelt ist, mit einer Vorrichtung zur Dissipation von Energie versehen ist,
**dadurch gekennzeichnet, dass** die Vorrichtung ausgewählt ist aus:
I) einem Verdichter (5), der sich von dem kalten Verdichter unterscheidet und mechanisch mit der Turbine gekoppelt ist, welche nicht mit dem kalten Verdichter gekoppelt ist, und gefolgt von einem Kühler,
II) einem Öl-Bremssystem,
III) einer Strom erzeugenden Maschine (61),
und **dadurch**, dass der Abschnitt des Stroms gereinigter Luft in zwei Teilströme geteilt wird, nachdem er in der Wärmetauschstrecke gekühlt worden ist,
und gegebenenfalls
j) die Ansaugtemperatur des kalten Verdichters (23) ähnlich der Verdampfungstemperatur der Flüssigkeit ist.

2. Verfahren nach Anspruch 1, wobei die Eintrittsbedingungen und die Förderbedingungen der zwei Turbinen (17, 19), was Druck und Temperatur angeht, ähnlich oder gleich sind.

3. Verfahren nach Anspruch 1 oder 2, wobei die Luft (2), welche zu den Turbinen (17, 19) geführt wird, unter dem hohen Druck steht.

4. Verfahren nach einem der Ansprüche 1 oder 2, wobei die Luft (13, 15), welche zu den Turbinen geführt wird, unter einem Druck steht, welcher höher ist als der hohe Druck, und aus dem kalten Verdichter (23) kommt.

5. Verfahren nach Anspruch 4, wobei die gesamte Luft, die zu den Turbinen (17, 19) geführt wird, aus dem Verdichter (5) kommt, welcher die Vorrichtung zur Dissipation bildet oder Teil derselben ist, und die Luft, die in dem kalten Verdichter (23) verdichtet worden ist, ihre Kühlung in der Wärmetauschstrecke fortsetzt, entspannt wird, verflüssigt wird, und zu wenigstens einer Säule (100, 200) der doppelten Säule oder der dreifachen Säule geführt wird.

6. Verfahren nach einem der Ansprüche 1 bis 4, wobei ein Abschnitt (13, 15) der Luft, welche in dem kalten Verdichter (23) verdichtet worden ist, zu den Turbinen (17, 19) geführt wird, und der Rest (33) seine Kühlung in der Wärmetauschstrecke fortsetzt, entspannt wird, verflüssigt wird, und zu wenigstens einer Säule der doppelten Säule oder der dreifachen Säule geführt wird.

7. Verfahren nach einem der vorhergehenden Ansprüche, wobei wenigstens ein Abschnitt der Luft unter dem hohen Druck in dem kalten Verdichter (23) verdichtet wird.

8. Verfahren nach einem der vorhergehenden Ansprüche, wobei die Luft unter hohem Druck in wenigstens zwei Abschnitte geteilt wird, wobei ein Abschnitt in dem kalten Verdichter (23) verdichtet wird, und ein anderer Abschnitt oder der Rest in dem Verdichter (5), welcher die Vorrichtung zur Dissipation bildet oder Teil derselben ist.

9. Verfahren nach einem der Ansprüche 1 bis 7, wobei wenigstens ein Abschnitt der Luft, die aus dem Verdichter (5) kommt, welcher die Vorrichtung zur Dissipation bildet oder Teil derselben ist, zu dem kalten Verdichter (23) geführt wird.

10. Verfahren nach einem der vorhergehenden Ansprüche, wobei wenigstens ein Abschnitt der Luft, die in dem Verdichter (5) verdichtet worden ist, welcher die Vorrichtung zur Dissipation bildet oder Teil derselben ist, zu den Turbinen (17, 19) geführt wird, wobei der Druck der Luft, die zu den Turbinen geführt wird, gegebenenfalls höher ist als der hohe Druck.

11. Verfahren nach einem der vorhergehenden Ansprüche, wobei wenigstens ein Abschnitt der Luft, die aus dem Verdichter (5) kommt, welcher die Vorrichtung zur Dissipation bildet oder Teil derselben ist, gegen wenigstens eine Flüssigkeit gekühlt wird, die in der Wärmetauschstrecke verdampft, entspannt wird, verflüssigt wird und zu einer Säule der doppelten oder dreifachen Säule geführt wird.

12. Verfahren nach einem der vorhergehenden Ansprüche, wobei wenigstens ein Fertigprodukt (57, 59) in flüssiger Form hergestellt wird.

13. Verfahren nach einem der vorhergehenden Ansprüche, wobei die gesamte gasförmige Luft (21), welche für die Säulen der doppelten oder dreifachen Säule bestimmt ist, aus den Luftentspannungsturbinen kommt.

14. Anlage zur Zerlegung von Luft durch Tieftemperaturdestillation, umfassend:
a) eine doppelte oder dreifache Säule (100, 200) zur Zerlegung von Luft, wobei die Säule (100), die mit dem höchsten Druck arbeitet, mit einem Druck arbeitet, der mittlerer Druck genannt wird,
b) eine Wärmetauschstrecke (9),
c) Mittel zum Bringen der gesamten Luft auf einen hohen Druck, höher als der mittlere Druck, und Mittel zum Reinigen derselben bei diesem hohen Druck,
d) Mittel zum Führen eines Abschnitts des Stroms gereinigter Luft in die Wärmetauschstrecke, um ihn zu kühlen, und Mittel zum Teilen dieser Luft in zwei Teilströme,
e) zwei Turbinen (17, 19) und Mittel zum Führen eines Teilstroms der Luft zu jeder Turbine,
f) Mittel zum Führen wenigstens eines Abschnitts der Luft, welche in wenigstens einer der Turbinen entspannt worden ist, zu der Säule mittleren Drucks der doppelten oder dreifachen Säule,
g) einen kalten Verdichter (23), Mittel zum Führen der Luft, welche herausgenommen worden ist, vorzugsweise an einem Zwischenpunkt, von der Haupt-Wärmetauschstrecke zu dem kalten Verdichter, und Mittel zum Führen der Luft, welche in dem kalten Verdichter verdichtet worden ist, in die Wärmetauschstrecke, an einem Zwischenpunkt, stromaufwärts des Punkts des Herausnehmens,
h) Mittel (500) zum unter Druck Setzen wenigstens einer Flüssigkeit, welche aus einer der Säulen kommt, und Mittel zum Führen der wenigstens einen unter Druck gesetzten Flüssigkeit in die Wärmetauschstrecke, und Mittel zum Entnehmen einer verdampften Flüssigkeit aus der Wärmetauschstrecke,
i) wobei der kalte Verdichter mit einer der Turbinen (19) gekoppelt ist, und
j) wobei die Turbine (17), welche nicht mit dem kalten Verdichter gekoppelt ist, mit einem Mittel zur Dissipation von Energie gekoppelt ist,
**dadurch gekennzeichnet, dass** das Mittel zur Dissipation umfasst:
I) einen Verdichter (5), der sich von dem kalten Verdichter unterscheidet und mechanisch mit der Turbine gekoppelt ist, welche nicht mit dem kalten Verdichter gekoppelt ist, und gefolgt von einem Kühler, oder
II) ein Öl-Bremssystem, oder
III) eine Strom erzeugende Maschine (61),
und **dadurch**, dass die Mittel zum Teilen der Luft in zwei Teilströme sich stromabwärts der Wärmetauschstrecke befinden.

15. Anlage nach Anspruch 14, umfassend Mittel zum Führen der Luft zu den Turbinen, von dem kalten Verdichter (23) und/oder von dem Verdichter (5) aus, welcher das Mittel zur Dissipation von Energie bildet oder Teil desselben ist.

16. Anlage nach Anspruch 14 oder 15, umfassend Mittel zum Führen wenigstens eines Abschnitts der zu destillierenden Luft zu dem Verdichter (5), welcher das Mittel zur Dissipation von Energie bildet oder Teil desselben ist.

17. Anlage nach einem der Ansprüche 14 bis 16, wobei die zwei Verdichter (5, 23) in Serie oder parallel verbunden sind, und die Turbinen (17, 19) parallel verbunden sind.
